# EUROPÄISCHE PATENTSCHRIFT

(11) **EP 0 711 384 B1**
(45) Veröffentlichungstag und Bekanntmachung des Hinweises auf die Patenterteilung: **14.05.1997**
(21) Anmeldenummer: 94925379.3
(22) Anmeldetag: 22.07.1994
(51) Int. Cl.: F04C 23/00, F04C 29/02, F04C 29/00, F04C 18/344

(54) **ZWEISTUFIGE DREHSCHIEBERVAKUUMPUMPE**
TWO-STAGE SLIDE VANE VACUUM PUMP
POMPE A VIDE A PALETTE A DEUX ETAGES

(30) Priorität: 28.07.1993 DE 4325286
(43) Veröffentlichungstag der Anmeldung: 15.05.1996
(73) Patentinhaber: LEYBOLD AKTIENGESELLSCHAFT, 50968 Köln (DE)
(72) Erfinder: ARNDT, Lutz, D-53844 Troisdorf (DE); MÜLLER, Peter, D-51107 Köln (DE)
(74) Vertreter: Leineweber, Jürgen, Dipl.-Phys.
(86) Internationale Anmeldenummer: EP9402425
(87) Internationale Veröffentlichungsnummer: WO9504221

(56) Entgegenhaltungen:
- EP-A- 0 459 092
- EP-A- 0 459 112
- DE-A- 1 948 804
- DE-A- 2 354 039
- DE-A- 2 401 171
- DE-A- 3 805 346

## Beschreibung

Die Erfindung bezieht sich auf eine Drehschiebervakuumpumpe mit einer Hochvakuumstufe, mit einer Vorvakuumstufe, mit einem im wesentlichen zylindrischen Rotor, der Lager- und Ankerabschnitte aufweist, wobei sich ein Lagerabschnitt zwischen zwei Ankerabschnitten befindet und die Ankerabschnitte mit Schieberschlitzen ausgerüstet sind, und mit einem etwa topfförmigen Gehäuse, das die Schöpfräume umschließt und dessen Bodenteil als Lagerstück mit einem Durchtritt für einen Rotorantrieb ausgebildet ist.

Hochvakuumpumpen erfordern eine äußerst präzise Fertigung der einzelnen, die Gasförderung bewirkenden Bauteile. Sind beispielsweise bei einer Drehschiebervakuumpumpe die Spalte zwischen den Schiebern und den zugehörigen Schieberschlitzen im Rotor, die Spalte im Bereich der Ankeranlagen oder - bei einer zweistufigen Drehschiebervakuumpumpe - die Spalte im Abdichtungsbereich zwischen der Hochvakuumstufe und der Vorvakuumstufe zu groß, dann treten der gewünschten Förderrichtung entgegengerichtete Strömungen (Rückströmungen) auf, die die Pumpeigenschaften - Saugvermögen, Kompression, Enddruckverhalten usw. - maßgeblich beeinträchtigen.

Aus der DE-A-2354039 (Figur 3) ist eine zweistufige Drehschiebervakuumpumpe der eingangs erwähnten Art bekannt. Neben dem zwischen den Ankerabschnitten befindlichen Lagerabschnitt weist der Rotor auf einer seiner beiden Stirnseiten - auf der Seite der Vorvakuumstufe - noch einen weiteren Lagerabschnitt auf. Beide Schieberschlitze müssen deshalb von der anderen Stirnseite her - der Hochvakuumseite - in den Rotor gefräst werden. Nachteilig daran ist, daß dazu eine Frässcheibe mit einem relativ großen Radius - größer als die Summe aus den Längen beider Schieber und der Länge des mittleren Lagerabschnittes - verwendet werden muß. Außerdem muß nach dem Fräsen der Schieberschlitze zum Zwecke der Herstellung eines betriebsfähigen Rotors in Höhe des mittleren Lagerabschnittes wieder ein Füllstück eingesetzt werden, damit die dichte gegenseitige Trennung der beiden Stufen der Vakuumpumpe sichergestellt ist. Die Herstellung eines Rotors dieser Art ist aufwendig. Das Einfräsen der Schieberschlitze ist wegen der Notwendigkeit, eine Frässcheibe mit relativ großem Durchmesser verwenden zu müssen, nur mit begrenzter Toleranz möglich.

Der vorliegenden Erfindung liegt die Aufgabe zugrunde, eine zweistufige Drehschiebervakuumpumpe der eingangs erwähnten Art zu schaffen, die einfacher und mit größerer Präzision hergestellt werden kann.

Erfindungsgemäß wird diese Aufgabe durch die kennzeichnenden Merkmale der Patentansprüche gelöst. Dadurch, daß es nicht mehr nötig ist, einen zweiten Lagerabschnitt auf einer der beiden Stirnseiten des Rotors vorzusehen, kann jeder Schieberschlitz von seiner zugehörigen Stirnseite her in den Rotorzylinder gefräst werden. Die Herstellung eines Schlitzabschnittes, der nachträglich wieder verfüllt werden muß, ist nicht mehr erforderlich. Frässcheiben mit wesentlich kleineren Radien können eingesetzt und damit wesentlich kleinere Toleranzen der Schlitzabmessungen erzielt werden. Dadurch werden nicht nur die Pumpeigenschaften verbessert; auch die Schiebermontage ist einfacher, da beide Schlitze von ihrer jeweiligen Stirnseite her zugänglich sind.

Weitere Vorteile und Einzelheiten der Erfindung sollen anhand von in den Figuren 1 bis 5 erläutert werden. Es zeigen:
- Figur 1 einen Längsschnitt durch ein Ausführungsbeispiel für eine Drehschiebervakuumpumpe nach der Erfindung,
- Figur 2 einen Rotor nach der Erfindung,
- Figur 3 die hochvakuumseitige Stirnseite des Rotors mit Vorsprüngen,
- Figur 4 die vorvakuumseitige Stirnseite des Rotors mit Vorsprüngen,
- Figur 5 einen Längsschnitt durch ein weiteres Ausführungsbeispiel für eine Pumpe nach der Erfindung und
- Figur 6 ein weiteres Ausführungsbeispiel für einen Rotor nach der Erfindung.

Die dargestellte Pumpe 1 umfaßt im wesentlichen die Baugruppen Gehäuse 2, Rotor 3 und Antriebsmotor 4.

Das Gehäuse 2 hat im wesentlichen die Form eines Topfes mit einer äußeren Wandung 5, mit dem Deckel 6, mit einem Innenteil 7 mit den Schöpfräumen 8,9 sowie der Lagerbohrung 11, mit der Endscheibe 12 und dem Lagerstück 13, welche die Schöpfräume 8, 9 stirnseitig abschließen. Die Achse der Lagerbohrung 11 ist mit 14 bezeichnet. Exzentrisch dazu liegen die Achsen 15 und 16 der Schöpfräume 8, 9. Zwischen äußerer Wandung 5 und Innenteil 7 befindet sich der Ölraum 17, der während des Betriebs der Pumpe teilweise mit Öl gefüllt ist. Zur Kontrolle des Ölstandes sind im Deckel 6 zwei Ölaugen 18, 19 (maximaler, minimaler Ölstand) vorgesehen. Öleinfüll- und Ölablaßstutzen sind nicht dargestellt.

Innerhalb des Innenteils 7 befindet sich der Rotor 3, der in den Figuren 2 und 3 nochmals dargestellt ist. Er ist einteilig ausgebildet und weist zwei stirnseitig angeordnete Ankerabschnitte 21, 22 und einen zwischen den Ankerabschnitten 21, 22 befindlichen Lagerabschnitt 23 auf. Lagerabschnitt 23 und die Ankerabschnitte 21, 22 haben einen identischen Durchmesser. Die Ankerabschnitte 21, 22 sind mit Schlitzen 25, 26 für Schieber 27, 28 ausgerüstet. Diese sind jeweils von der zugehörigen Stirnseite des Rotors her eingefräst, so daß in einfacher Weise exakte Schlitzabmessungen erreicht werden können. Der Lagerabschnitt 23 liegt zwischen den Ankerabschnitten 21, 22. Lagerabschnitt 23 und Lagerbohrung 11 bilden die einzige Lagerung des Rotors. Diese Lagerung muß eine ausreichende axiale Länge haben, damit ein Taumeln des Rotors vermieden wird. Die Länge der Lagerung ist zweckmäßig so zu wählen, daß bei maximal möglicher Schrägstellung des Rotors 3 aufgrund des Lagerspiels in der Lagerbohrung 11 der Rotor 3 immer noch schwimmt, d.h., daß er nicht gleichzeitig an seinen beiden Stirnseiten anläuft.

Der Ankerabschnitt 22 und der zugehörige Schöpfraum 9 sind länger ausgebildet als der Ankerabschnitt 21 mit dem Schöpfraum 8. Ankerabschnitt 22 und Schöpfraum 9 bilden die Hochvakuumstufe. Während des Betriebs steht der Einlaß der Hochvakuumstufe 9, 22 mit dem Ansaugstutzen 30 in Verbindung. Der Auslaß der Hochvakuumstufe 9, 22 und der Einlaß der Vorvakuumstufe 8, 21 stehen über die Gehäusebohrung 31 mit ihrer Achse 32 in Verbindung, die sich parallel zu den Achsen 15, 16 der Schöpfräume 8,9 erstreckt. Der Auslaß der Vorvakuumstufe 8, 21 mündet in den Ölraum 17, der den Ölsumpf 20 umfaßt. Dort beruhigen sich die Ölhaltigen Gase und verlassen die Pumpe 1 durch den Auslaßstutzen 33. Aus Gründen der Übersichtlichkeit sind die Einlaß- und Auslaß-Öffnungen der beiden Pumpenstufen in Fig. 1 nicht dargestellt. Das Gehäuse 2 der Pumpe ist zweckmäßig ebenfalls aus möglichst wenig Teilen aufgebaut. Zumindest die die beiden Schöpfräume 8, 9 und den Ölraum 17 umfassenden Wandungsabschnitte 5, 7 sollten einstückig ausgebildet sein.

Koaxial mit der Achse 14 der Lagerbohrung 11 ist das Lagerstück 13 mit einer Bohrung 35 für einen Rotorantrieb ausgerüstet. Dieses kann unmittelbar die Welle 36 des Antriebsmotors 4 sein. Bei dem in Figur 1 dargestellten Ausführungsbeispiel ist zwischen der freien Stirnseite der Antriebswelle 4 und dem Rotor 3 ein Kupplungsstück 37 vorgesehen. Die Kupplung des Rotors 3 mit dem Kupplungsstück 37 sowie des Kupplungsstückes 37 mit der Antriebswelle 36 erfolgt formschlüssig über Vorsprünge und korrespondierende Aussparungen. Beim dargestellten Ausführungsbeispiel ist der Rotor 3 auf seiner dem Kupplungsstück 37 zugewandten Stirnseite mit einer länglichen Aussparung 38 ausgerüstet, die sich senkrecht zum Schieberschlitz 26 erstreckt (siehe auch Fig. 2). Mit einem länglichen Vorsprung 39 greift das Kupplungsstück 37 in die Aussparung 38 ein. Der Vorsprung 39 des Kupplungsstückes 37 ist seinerseits mit der Aussparung 41 ausgerüstet, welche den Schieber 28 umgreift. Eine entsprechende Verbindung besteht zwischen der Antriebswelle 36 mit ihrer länglichen Aussparung 42 und dem Kupplungsstück 37 mit dem korrespondierenden Vorsprung 43.

Die Aussparungen 38, 42 und die Vorsprünge 39, 43 können auch vertauscht sein. Figur 3 zeigt eine weitere Lösung, bei der die antriebsseitige Stirnseite des Rotors 3 mit einem im Durchmesser reduzierten Ansatz 44 ausgerüstet ist. Dadurch entsteht neben dem vom Schieber eingenommenen Raum ein Schlitz, in den ein länglicher Vorsprung am Kupplungsstück 37 oder an der Welle 36 eingreifen kann.

Bei vielen, insbesondere größeren zweistufigen Vakuumpumpen soll die Hochvakuumstufe 9, 22 ein größeres Saugvermögen als die Vorvakuumstufe haben. Um dieses bei identischem Durchmesser der Ankerabschnitte erreichen zu können, ist muß die axiale Länge der Hochvakuumstufe größer als die Länge der Vorvakuumstufe sein, z.B. mindestens doppelt so groß. Durch die antriebsseitige Anordnung der Hochvakuumstufe ergibt sich der Vorteil, daß nur die kurze Vorvakuumstufe fliegend gelagert ist, während sich die relativ lange Hochvakuumstufe im Kupplungsstück 37 bzw. - wenn dieses nicht vorhanden ist - in der Welle 36 abstützt.

Die Pumpe nach Figur 1 ist schließlich noch mit einer Ölpumpe ausgerüstet. Diese besteht aus dem in das Lagerstück 13 von der Motorseite her eingelassenen Schöpfraum 45 mit dem darin rotierenden Exzenter 46. Dem Exzenter liegt ein Sperrschieber 47 an, der unter dem Druck der Spiralfeder 48 steht.

Über eine Bohrung 51 steht der Einlaß der Ölpumpe 45, 46 mit dem Ölsumpf 20 in Verbindung. Alle Stellen der Pumpe 1, die Öl benötigen, stehen mit dem Auslaß der Ölpumpe 45, 46 in Verbindung. Als Beispiel ist eine Bohrung 51' dargestellt, die über eine Querbohrung 51" in den Lagerabschnitt 11 im Innenteil 7 der Pumpe 1 mündet und die dort befindliche Lagerung mit Schmieröl versorgt.

Beim Ausführungsbeispiel nach Figur 1 ist der Exzenter 46 der Ölpumpe Bestandteil des Kupplungsstückes 37. Er ist entweder fest oder formschlüssig - axial verschieblich auf dem Vorsprung 42 angeordnet - mit dem Kupplungsstück 37 verbunden. Insgesamt bildet die beschriebene Lösung die Möglichkeit auf eine separate pumpenseitige Lagerung der Motorwelle 36 zu verzichten. Das Lagerstück 13 und - falls vorhanden - das Kupplungsstück 37 können diese Funktion übernehmen. Darüberhinaus besteht die Möglichkeit, im Bereich der dargestellten Stirnseite der Welle 36 Lageranstellkräfte für das im Bereich der nicht dargestellten Stirnseite der Welle 36 vorhandene Lager zu erzeugen. Dazu ist die dargestellte Stirnseite mit einer zentralen Sackbohrung 49 versehen, in der sich die Druckfeder 50 befindet. Die Druckfeder 50 stützt sich auf dem Vorsprung 43 des Kupplungsstückes 37 sowie in der Sackbohrung 49 ab und erzeugt einander entgegengerichtete Kräfte auf die Welle 37 (Anstellkräfte für das nicht dargestellte Lager der Welle 36) und das Kupplungsstück 37. Insbesondere bei axial verschieblichem Exzenter 46 wirken sich diese Kräfte auch auf den Rotor 3 aus, dessen vorvakuumseitige Stirnseite damit gegen die Endscheibe 12 gedrückt wird. Diese Kraft reduziert den aufgrund des Spiels vorhandenen Spalt zwischen Rotorstirnseite und Endscheibe 12, so daß eine maßgebliche Verbesserung des Kompressionsvermögens und damit ein besserer Enddruck erzielt werden können. Dieser Vorteil der Dichtheit im Bereich der Vorvakuumstufe ergibt sich unabhängig von den vorhandenen Toleranzen und kann deshalb ohne besondere Erhöhung des Fertigungsaufwandes erzielt werden.

Das Kupplungsstück 37 bildet außerdem noch die Lauffläche für einen Dichtring 55, der sich in einer ringförmigen Aussparung 56 im Lagerstück 13 befindet, und zwar auf der dem Schöpfraum 9 zugewandten Seite des Lagerstücks 13. Ist der Rotor 3 unmittelbar mit der Antriebswelle 36 gekoppelt, dann kann das Lagerstück 13 mit einer weiteren - motorseitigen - Aussparung für einen Dichtring ausgerüstet sein. Schließlich hat das Lagerstück 13 noch die Funktion, die Pumpe 1 über den am Lagerstück 13 angeschraubten Fuß 57 abzustützen.

Beim dargestellten Ausführungsbeispiel mit der Ölpumpe 45, 46 ist das Lagerstück 13 auf seiner dem Motor 4 zugewandten Seite mit einer kreisförmigen Aussparung 58 ausgerüstet, in der sich eine Scheibe 59 befindet. Diese wird vom Gehäuse 61 des Antriebsmotors 4 in ihrer Position gehalten. Sie ist mit einer zentralen Bohrung 62 ausgerüstet, die von der Welle 36 des Antriebsmotors 4 durchsetzt ist. Die Welle 36 bildet die Lauffläche für einen zweiten Wellendichtring 63, der sich in einer motorseitigen Aussparung 64 der Scheibe 59 befindet. Außerdem hat die Scheibe 59 die Aufgabe, den Schöpfraum 45 der Ölpumpe 45, 46 zu begrenzen. Schließlich kann die Scheibe 59 - allein oder zusammen mit dem Lagerstück 13 - ebenfalls die einzige pumpenseitige Lagerung der Motorwelle 36 bilden.

Beim Ausführungsbeispiel nach Figur 5 ist die Welle 36 des Antriebsmotors 4 unmittelbar mit dem Rotor 3 gekoppelt. Im Lagerstück 13 befinden sich, da die Deckelscheibe 59 entfallen kann, zwei Aussparungen 56 mit Dichtungen 55. Ein wellenseitig angeordneter Nocken 40 greift in die Aussparung 38 des Rotors 3. Die Ölpumpe 45, 46 befindet sich in der vorvakuumseitigen Endscheibe 12, die zur Unterbringung des Schöpfraumes 45 der Ölpumpe mit einem Deckel 52 ausgerüstet ist. Mit Vorsprüngen oder Nocken 53 an der vorvakuumseitigen Stirnseite des Rotors 3 (siehe auch Fig. 4) erfolgt der Antrieb des Exzenters 46 der Ölpumpe. Über die Bohrung 51 steht die Ölpumpe 45, 46 mit dem Ölsumpf 20 in Verbindung. Mit dem Auslaß der Ölpumpe 45, 46 verbundene, zu mit Öl zu versorgenden Stellen in der Pumpe 1 führende Kanäle sind nicht dargestellt.

Figur 6 zeigt ein weiteres Ausführungsbeispiel für den Rotor 3. Lagerabschnitt 23 und Ankerabschnitt 21 der Vorvakuumstufe 8, 21 haben einen gegenüber dem Ankerabschnitt 22 der Hochvakuumstufe 9, 22 verkleinerten Durchmesser, um die Reibungskräfte in diesen Bereichen klein zu halten. Bei einer (nicht dargestellten) Pumpe 1, in die ein Rotor 3 dieser Art eingesetzt wird, müssen die Durchmesser des Schöpfraumes 8 und der Lagerbohrung 11 ebenfalls reduziert sein.

Weitere Unterschiede des Rotors 3 nach Figur 6 gegenüber dem Rotor 3 nach Figur 2 sind:
- Die Aussparungen 38 in der freien Stirnseite des Ankerabschnittes 22 der Hochvakuumstufe 9, 22 haben die Form von Sackbohrungen. Entsprechend müssen die Vorsprünge 39 am Kupplungsstück 37 stiftförmig sein (nicht dargestellt).
- Der Lagerabschnitt 23 ist mit einer umlaufenden Nut 70 versehen, die sich etwa in Höhe der Mündung der Querbohrung 11 (vgl. Figur 1) befindet. Eine ausreichende Schmiermittelversorgung der Lagerung ist dadurch sichergestellt.
- Der Ankerabschnitt 21 der Vorvakuumstufe ist mit einer Längsbohrung 71 ausgerüstet, die von seiner Stirnseite ausgeht und mit einer Querbohrung 72 in Verbindung steht. Die Mündung 73 der Querbohrung 72 befindet sich in Höhe der Nut 70 und damit auch im Bereich der Mündung der gehäuseseitigen Querbohrung 51". Über die Bohrungen 71, 72 erfolgt die Schmierung des Spaltes zwischen der Stirnseite des Ankerabschnittes 21 und dem Lagerdeckel 12.

Die dargestellten Ausführungsbeispiele bestehen aus einem Minimum an Einzelteilen. Dieses wird dadurch erreicht, daß einige Bauteile mehrere Funktionen haben. Die erfindungsgemäße Pumpe wird dadurch einfacher herstellbar und somit kostengünstiger.

## Patentansprüche

1. Drehschiebervakuumpumpe (1) mit einer Hochvakuumstufe (9, 22), mit einer Vorvakuumstufe (8, 21), mit einem im wesentlichen zylindrischen Rotor (3), der Lager- und Ankerabschnitte (11 bzw. 21, 22) aufweist, wobei sich ein Lagerabschnitt (11) zwischen zwei Ankerabschnitten (21, 22) befindet und die Ankerabschnitte (21, 22) mit Schieberschlitzen (25, 26) ausgerüstet sind, und mit einem etwa topfförmigen Gehäuse (2), in dem sich die Schöpfräume (8, 9) befinden und dessen Bodenteil als Lagerstück (13) mit einem Durchtritt (35) für den Rotorantrieb ausgebildet ist, dadurch gekennzeichnet, daß der betriebsfähige Rotor (3) einteilig ist, daß beide Ankerabschnitte (21, 22) des Rotors (3) stirnseitig angeordnet sind, daß der zwischen den Ankerabschnitten (21, 22) befindliche Lagerabschnitt (11) der einzige Lagerabschnitt ist und daß beide Schieberschlitze (25, 26) von ihrer jeweiligen Stirnseite her offen sind.

2. Pumpe nach Anspruch 1, dadurch gekennzeichnet, daß die Hochvakuumstufe (9, 22) dem Lagerstück (13) benachbart ist und daß die Stirnseite des Ankerabschnittes (22) der Hochvakuumstufe (9, 22) mit Mitteln zur formschlüssigen Verbindung des Rotors (3) mit der Antriebswelle (36) eines Motors (4) ausgerüstet ist.

3. Pumpe nach Anspruch 2, dadurch gekennzeichnet, daß die Stirnseite des Ankerabschnittes (22) der Hochvakuumstufe (9, 22) mit einer Aussparung (38) für den Eingriff eines Vorsprungs (39, 40) ausgerüstet ist.

4. Pumpe nach Anspruch 3, dadurch gekennzeichnet, daß die Aussparung (38) länglich ausgebildet ist, sich etwa senkrecht zum Schieberschlitz (26) erstreckt und diesen kreuzt und daß der bezüglich seiner Größe mit der Aussparung (38) korrespondierende Vorsprung (39, 40) seinerseits eine den Schieber (28) umgreifende Aussparung (41) aufweist.

5. Pumpe nach einem der Ansprüche 1 bis 4, dadurch gekennzeichnet, daß der beide Schöpfräume (8, 9) umfassende Wandungsabschnitt (7) des Gehäuses (2) einteilig ausgebildet ist.

6. Pumpe nach einem der Ansprüche 1 bis 5, dadurch gekennzeichnet, daß ein die Pumpe (1) abstützender Fuß (57) mit der Endscheibe (13) verbunden ist.

7. Pumpe nach einem der Ansprüche 1 bis 6, dadurch gekennzeichnet, daß sie mit einer Ölpumpe (45, 46) ausgerüstet ist und daß ein mit dem Auslaß der Ölpumpe verbundener Kanal (51', 51") im Bereich der einzigen Rotorlagerung (11) mündet.

8. Pumpe nach Anspruch 7, dadurch gekennzeichnet, daß sie mit einem im Durchtritt (35) des Lagerstückes (13) befindlichen Kupplungsstück (37) ausgerüstet ist, das Rotor (3) und Welle (36) des Antriebsmotors (4) formschlüssig miteinander verbindet, das Lauffläche für mindestens einen Wellendichtring (55) ist und das Träger des Rotors (46) der Ölpumpe (45, 46) ist.

9. Pumpe nach Anspruch 8, dadurch gekennzeichnet, daß sich die Ölpumpe (45, 46) auf der dem Antrieb (4, 36) gegenüberliegenden Seite in der Endscheibe (12) befindet.

10. Pumpe nach Anspruch 9, dadurch gekennzeichnet, daß die Welle (36) des Antriebsmotors (4) mit der einen Stirnseite des Rotors (3) und der Rotor (46) der Ölpumpe mit der anderen Stirnseite des des Rotors (3) in formschlüssiger Verbindung steht.

11. Pumpe nach Anspruch 9, 10 oder 11, dadurch gekennzeichnet, daß der Durchtritt (35, 62) im Lagerstück (13) und/oder in einem Deckel (59) die einzige pumpenseitige Lagerung der Motorwelle (36) bildet.

12. Pumpe nach Anspruch 2 oder 3 und einem der übrigen Ansprüche, dadurch gekennzeichnet, daß zwischen Rotor (3) und Welle (36) eine Feder (50) angeordnet ist, die axial gerichtete Kräfte auf den Rotor (3) und die Welle (36) ausübt.

13. Pumpe nach Anspruch 12, dadurch gekennzeichnet, daß sich die Feder (50) zwischen Kupplungsstück (37) und Welle (36) befindet.

14. Pumpe nach Anspruch 3 und Anspruch 13, dadurch gekennzeichnet, daß sich die Feder (50) auf dem Vorsprung (43) des Kupplungsstückes (37) und in einer stirnseitigen Sackbohrung (49) in der Welle (36) abstützt.

15. Pumpe nach einem der vorhergehenden Ansprüche, dadurch gekennzeichnet, daß der Lagerabschnitt (23) mit einer umlaufenden Nut (70) ausgerüstet ist.

16. Pumpe nach einem der vorhergehenden Ansprüche, dadurch gekennzeichnet, daß der Rotor (3) mit Bohrungen (71, 72) versehen ist, die zum einen in die Stirnseite des Ankerabschnittes (21) der Vorvakuumstufe (8, 21) und zum anderen radial in den Lagerabschnitt (23) münden.

17. Pumpe nach Anspruch 7 und einem der Ansprüche 15 oder 16, dadurch gekennzeichnet, daß sich die Nut (70) und/oder die Mündung der Bohrung (72) in den Lagerabschnitt (23) in Höhe der Mündung der gehäuseseitigen Bohrung (51") in die Ankerlagerung (11, 23) befinden.

18. Pumpe nach einem der vorhergehenden Ansprüche, dadurch gekennzeichnet, daß der Lagerabschnitt (23) sowie die Ankerabschnitte (21, 22) gleichen Durchmesser haben.

19. Pumpe nach Anspruch 18, dadurch gekennzeichnet, daß das Lagerstück (13) und der Gehäuseabschnitt, welcher den lagerstückseitigen Schöpfraum (9) umschließt, einstückig ausgebildet sind.

20. Pumpe nach Anspruch 18 oder 19, dadurch gekennzeichnet, daß der Ankerabschnitt (22) der Hochvakuumstufe (9, 22) mindestens doppelt so lang ist wie der Ankerabschnitt (21) der Vorvakuumstufe (8, 21).

21. Pumpe nach einem der vorhergehenden Ansprüche, dadurch gekennzeichnet, daß die Länge des Lagerabschnittes (11) so gewählt ist, daß bei maximal möglicher Schrägstellung des Rotors (3) aufgrund des Lagerspiels in der Lagerbohrung 11 der Rotor (3) immer noch schwimmt, d.h., daß er nicht gleichzeitig an seinen beiden Stirnseiten anläuft.

## Claims

1. Slide vane vacuum pump (1) having a high-vacuum stage (9, 22), having an initial vacuum stage (8, 21), having a substantially cylindrical rotor (3) comprising bearing and armature portions (11 and 21, 22 respectively), one bearing portion (11) being situated between two armature portions (21, 22) and the armature portions (21, 22) being equipped with vane slots (25, 26), and having a substantially pot-shaped housing (2), in which the suction chambers (8, 9) are situated and of which the base part is designed as a bearing piece (13) with a passage (35) for the rotor drive, characterized in that the operable rotor (3) comprises a single part, that both armature portions (21, 22) of the rotor (3) are disposed at an end face, that the bearing portion (11) situated between the armature portions (21, 22) is the sole bearing portion and that both vane slots (25, 26) are open from their respective end face.

2. Pump according to claim 1, characterized in that the high vacuum stage (9, 22) is adjacent to the bearing piece (13) and that the end face of the armature portion (22) of the high vacuum stage (9, 22) is equipped with means of connecting the rotor (3) in a keyed manner to the drive shaft (36) of a motor (4).

3. Pump according to claim 2, characterized in that the end face of the armature portion (22) of the high vacuum stage (9, 22) is equipped with a recess (38) for the engagement of a projection (39, 40).

4. Pump according to claim 3, characterized in that the recess (38) is oblong, extends substantially at right angles to the vane slot (26) and crosses said vane slot and that the projection (39, 40), which in terms of its size corresponds with the recess (38), in turn has a recess (41) embracing the slide vane (28).

5. Pump according to one of claims 1 to 4, characterized in that the wall portion (7) of the housing (2) enclosing the two suction chambers (8, 9) is of a one-part construction.

6. Pump according to one of claims 1 to 5, characterized in that a foot (57) supporting the pump (1) is connected to the end plate (13).

7. Pump according to one of claims 1 to 6, characterized in that it is equipped with an oil pump (45, 46) and that a channel (51', 51") connected to the outlet of the oil pump opens in the region of the single rotor bearing (11).

8. Pump according to claim 7, characterized in that it is equipped with a coupling piece (37), which is situated in the passage (35) of the bearing piece (13), connects rotor (3) and shaft (36) of the drive motor (4) in a keyed manner to one another, is the running surface for at least one shaft sealing ring (55) and is the carrier of the rotor (46) of the oil pump (45, 46).

9. Pump according to claim 8, characterized in that the oil pump (45, 46) is situated in the opposite side of the end plate (12) to the drive (4, 36).

10. Pump according to claim 9, characterized in that the shaft (36) of the drive motor (4) is key-connected to the one end face of the rotor (3) and the rotor (46) of the oil pump is key-connected to the other end face of the rotor (3).

11. Pump according to claim 9, 10 or 11, characterized in that the passage (35, 62) in the bearing piece (13) and/or in a cover (59) forms the single pump-side bearing of the motor shaft (36).

12. Pump according to claim 2 or 3 and one of the remaining claims, characterized in that disposed between rotor (3) and shaft (36) is a spring (50) which exerts axially directed forces upon the rotor (3) and the shaft (36).

13. Pump according to claim 12, characterized in that the spring (50) is situated between coupling piece (37) and shaft (36).

14. Pump according to claim 3 and claim 13, characterized in that the spring (50) is supported on the projection (43) of the coupling piece (37) and in a blind hole (49) in the end face of the shaft (36).

15. Pump according to one of the preceding claims, characterized in that the bearing portion (23) is equipped with a circumferential groove (70).

16. Pump according to one of the preceding claims, characterized in that the rotor (3) is provided with bores (71, 72) which open, on the one hand, into the end face of the armature portion (21) of the initial vacuum stage (8, 21) and, on the other hand, radially into the bearing portion (23).

17. Pump according to claim 7 and one of claims 15 or 16, characterized in that the groove (70) and/or the opening of the bore (72) into the bearing portion (23) are situated at the level of the opening of the housing-side bore (51") into the armature bearing (11, 23).

18. Pump according to one of the preceding claims, characterized in that the bearing portion (23) as well as the armature portions (21, 22) have the same diameter.

19. Pump according to claim 18, characterized in that the bearing piece (13) and the housing portion, which encloses the suction chamber (9) on the bearing piece side, are of an integral construction.

20. Pump according to claim 18 or 19, characterized in that the armature portion (22) of the high vacuum stage (9, 22) is at least twice as long as the armature portion (21) of the initial vacuum stage (8, 21).

21. Pump according to one of the preceding claims, characterized in that the length of the bearing portion (11) is so selected that, given the maximum possible inclination of the rotor (3), by virtue of the bearing clearance in the bearing bore 11 the rotor (3) still floats, i.e. it does not start up simultaneously at its two end faces.

## Revendications

1. Pompe à vide à palette (1) comprenant un étage à vide poussé (9, 22), un étage à vide préliminaire (8, 21), un rotor (3) sensiblement cylindrique qui présente des secteurs de montage et d'armature (11 ou 21, 22), dans laquelle un secteur de montage (11) se trouve entre deux secteurs d'armature (21, 22) et les secteurs d'armature (21, 22) sont équipés de fentes à tiroir (25, 26), et comprenant un boîtier (2) approximativement en forme de pot dans lequel se trouvent les chambres d'aspiration (8, 9) et dont la partie de fond est réalisée sous forme d'un élément de montage (13) présentant un passage (35) pour l'entraînement de rotor, caractérisée en ce que le rotor fonctionnel (3) est réalisé en une seule pièce, en ce que les deux secteurs d'armature (21, 22) du rotor (3) sont agencés du côté frontal, en ce que le secteur de montage (11) situé entre les secteurs d'annature (21, 22) est le seul secteur de montage, et en ce que les deux fentes à tiroir (25, 26) sont ouvertes depuis leur côté frontal respectif.

2. Pompe selon la revendication 1, caractérisée en ce que l'étage à vide poussé (9, 22) se trouve au voisinage de l'élément de montage (13), et en ce que le côté frontal du secteur d'armature (22) de l'étage à vide poussée (9, 22) est équipé d'organes pour une liaison en coopération de formes du rotor (3) avec l'arbre d'entraînement (36) d'un moteur (4).

3. Pompe selon la revendication 2, caractérisée en ce que le côté frontal du secteur d'armature (22) de l'étage à vide poussé (9, 22) est pourvu d'un évidement (38) pour l'engagement d'une saillie (39, 40).

4. Pompe selon la revendication 3, caractérisée en ce que l'évidement (38) est réalisé sous forme oblongue, s'étend approximativement perpendiculairement à la fente à tiroir (26) et croise celle-ci, et en ce que la saillie (39, 40) dont la taille correspond à l'évidement (38) présente à son tour un évidement (41) qui entoure le tiroir (28).

5. Pompe selon l'une quelconque des revendications 1 à 4, caractérisée en ce que le segment de paroi (7) du boîtier (2), qui entoure les deux chambres d'aspiration (8, 9), est réalisé en une seule pièce.

6. Pompe selon l'une quelconque des revendications 1 à 5, caractérisée en ce qu'un pied (57) fonçant support pour la pompe (1) est relié au disque d'extrémité (13).

7. Pompe selon l'une quelconque des revendications 1 à 6, caractérisée en ce qu'elle est équipée d'une pompe à huile (45, 46), et en ce qu'un canal (51', 51") relié à la sortie de la pompe à huile débouche dans la région du seul élément de montage du rotor (11).

8. Pompe selon la revendication 7, caractérisée en ce qu'elle est équipée d'un élément d'accouplement (37) qui est situé dans le passage (35) de l'élément de montage (13) et qui relie en coopération de formes le rotor (3) à l'arbre (36) du moteur d'entraînement (4), et qui est une surface d'application pour au moins un joint d'étanchéité ondulé (55) et qui forme support pour le rotor (46) de la pompe à huile (45, 46).

9. Pompe selon la revendication 8, caractérisée en ce que la pompe à huile (45, 46) se trouve du côté opposé à l'entraînement (4, 36) dans le disque d'extrémité (12).

10. Pompe selon la revendication 9, caractérisée en ce que l'arbre (36) du moteur d'entraînement (4) est en liaison par coopération de formes avec l'un des côtés frontaux du rotor (3), et le rotor (46) de la pompe à huile avec l'autre côté frontal du rotor (3).

11. Pompe selon l'une ou l'autre des revendications 9 et 10, caractérisée en ce que le passage (35, 62) dans l'élément de montage (13) et/ou dans un couvercle (59) forme le seul élément de montage côté pompe de l'arbre de moteur (36).

12. Pompe selon l'une ou l'autre des revendications 2 et 3 et selon l'une quelconque des autres revendications, caractérisée en ce qu'il est prévu entre le rotor (3) et l'arbre (36) un ressort (50) qui exerce des forces dirigées axialement sur le rotor (3) et sur l'arbre (36).

13. Pompe selon la revendication 12, caractérisée en ce que le ressort (50) se trouve entre l'élément d'accouplement (37) et l'arbre (36).

14. Pompe selon les revendications 3 et 13, caractérisée en ce que le ressort (50) s'appuie sur la saillie (43) de l'élément d'accouplement (37) et dans un perçage borgne (49) côté frontal dans l'arbre (36).

15. Pompe selon l'une quelconque des revendications précédentes, caractérisée en ce que le secteur de montage (23) est pourvu d'une gorge périphérique (70).

16. Pompe selon l'une quelconque des revendications précédentes, caractérisée en ce que le rotor (3) est pourvu de perçages (71, 72) qui débouchent d'une part dans le côté frontal du secteur d'armature (21) de l'étage à vide préliminaire (8, 21), et d'autre part radialement dans le secteur de montage (23).

17. Pompe selon la revendication 7 et selon l'une ou l'autre des revendications 15 et 16, caractérisée en ce que la gorge (70) et/ou l'embouchure du perçage (72) dans le secteur de montage (23) se trouvent à la hauteur de l'embouchure du perçage (51") côté boîtier dans l'élément de montage d'armature (11, 23).

18. Pompe selon l'une quelconque des revendications précédentes, caractérisée en ce que le secteur de montage (23) ainsi que les secteurs d'armature (21, 22) présentent le même diamètre.

19. Pompe selon la revendication 18, caractérisée en ce que l'élément de montage (13) et le segment de boîtier qui entoure la chambre d'aspiration (9) côté élément de montage sont réalisés en une seule pièce.

20. Pompe selon l'une ou l'autre des revendications 18 et 19, caractérisée en ce que le secteur d'armature (22) de l'étage à vide poussé (9, 22) présente une longueur au mois deux fois plus importante que le secteur d'armature (21) de l'étage à vide préliminaire (8, 21).

21. Pompe selon l'une quelconque des revendications précédentes, caractérisée en ce que la longueur du secteur de montage (11) est choisie de telle sorte que lors d'une position inclinée maximale du rotor (3), grâce au jeu de montage dans le perçage de montage (11), le rotor (3) est toujours en flottement, c'est-à-dire qu'il n'est pas en contact simultanément sur ses deux côtés frontaux.
